# NEUE EUROPÄISCHE PATENTSCHRIFT

(11) **EP 0 215 264 B2**
(45) Veröffentlichungstag und Bekanntmachung des Hinweises auf die Entscheidung über den Einspruch: **01.04.1992**
(45) Hinweis auf die Patenterteilung: 12.04.1989
(21) Anmeldenummer: 86110703.5
(22) Anmeldetag: 02.08.1986
(51) Int. Cl.: E05F 3/12, E05F 3/22

(54) **Türschliesser**
Door closer
Ferme-porte

(30) Priorität: 18.09.1985 DE 8526660 U
(43) Veröffentlichungstag der Anmeldung: 25.03.1987
(73) Patentinhaber: Gretsch Unitas GmbH Baubeschläge, D-71254 Ditzingen (DE)
(72) Erfinder: Maus von Resch, Julius, D-7000 Stuttgart-1 (DE)
(74) Vertreter: Schmid, Berthold, Dipl.-Ing.

(56) Entgegenhaltungen:
- DE-A- 3 225 559
- DE-A- 3 315 913
- DE-A- 3 332 388
- US-A- 4 378 612
- GEZE Prospekt GEZE STOP 110 für Pendeltüren Form Nr. 2142 10665 (10/1966)
- GEZE Prospekt GEZE STOP, Nr. 35510
- GEZE Prospekt Stop France
- GEZE Prospekt GEZE Stop TS540 Form Nr. 12046/098440

## Beschreibung

Die Erfindung bezieht sich auf einen Türschließer mit einem mit der Tür verbindbaren Drehglied, dessen Drehbewegung in eine Verschiebebewegung der Kolbenstange umsetzbar ist, wobei sich am drehgliedfernen Kolbenstangenende ein in einem Zylinder gegen die Kraft einer Rückstellfeder verschiebbarer Kolben befindet, der beim Öffnen der Tür eine hydraulische Flüssigkeit von dem die Kolbenstange aufnehmenden vorderen Zylinderraum durch ein Rück- schlagventil in einen hinteren Zylinderraum drückt, von welchem sie beim Rückdrehen der Tür über einen ersten Gehäusekanal sowie ein darin eingesetztes erstes Drosselventil zurückströmt, das über einen in den vorderen Zylinderraum mündenden zweiten Kanal mit einem zweiten Drosselventil hydraulisch verbunden ist, wobei die Mündung des zweiten Kanals in den vorderen Zylinderraum dem Drehglied näher ist als die Mündung des ersten Kanals im vorderen Zylinderraum und wobei die Mündung des zweiten Kanals bei jedem Öffnungswinkel der Tür offen ist und der vordere sowie der hintere Zylinderraum im Schließ-Endbereich über einen dritten Kanal hydraulisch verbunden sind, in welchem sich ein drittes Drosselventil befindet, wobei der unter Federkraft in die Ausgangslage zurückkehrende Kolben das Überströmen durch das dritte Drosselventil nach dem Überströmen durch das zweite freigibt und sich in einem vierten Kanal ein viertes Drosselventil befindet.

Ein solcher Türschließer ist bereits durch die US-A-4 378 612 bekannt. Hierbei wirkt zwar ein Kolben mit dem vierten Drosselventil und einer Querbohrung des Gehäuses zusammen, jedoch hat diese hydraulische Einheit ausschließlich den Zweck, im Endbereich der Öffnungsbewegung der Tür eine Dämpfung zu bewirken. Am automatischen Schließvorgang nimmt sie jedoch nicht teil. Für den Schließvorgang sind bei der bekannten Ausführungsform nur die Querbohrungen der ersten drei Drosselventile von Bedeutung. Dabei ist die Drosselung am dritten Drosselventil stärker als am zweiten, so daß das dritte Drosselventil den Durchfluß und damit bei Beginn der Schließbewegung die Schließgeschwindigkeit der Tür bestimmt. Weil der Durchfluß durch das zweite Drosselventil wegen der geringeren Drosselung rascher vonstatten geht, wird die Schließbewegung bei einer Öffnungsweite der Tür von etwa 70° beschleunigt. Bei der Schließendbewegung aus dieser Stellung heraus, kann das Medium nur noch über das erste Drosselventil strömen, so daß eine entsprechende Drosselung der Endbewegung erfolgt. Eine hydraulische Feststellung der Tür ist beim vorbekannten Türschließer nicht vorgesehen. Man könnte zwar das dritte Drosselventil völlig absperren und dadurch ein automatisches Schließen der weit geöffneten Tür verhindern, jedoch ließe sich dann die Tür von Hand nicht mehr zudrücken.

Die Aufgabe der Erfindung besteht nun darin, den bekannten Türschließer so zu verbessern, daß er bei güngtigem Rückstellverhalten zusätzlich die Möglichkeit eines hydraulischen Feststellens der weit geöffneten Tür ermöglicht, wobei diese Feststellung durch Einwirkung auf die Tür gelöst werden kann. Zur Lösung dieser Aufgabe wird erfindungsgemäß vorgeschlagen, daß der Türschließer gemäß dem Oberbegriff des Anspruches 1 entsprechend dem kennzeichnenden Teil dieses Anspruchs ausgebildet ist. Wenn die mit diesem Türschließer versehene Tür weit geöffnet ist, so verdeckt der Kolben die Abströmöffnung des ersten Kanals in den vorderen Zylinderraum, so daß das Medium nur den Weg über den ersten, den daran hydraulisch angeschlossenen zweiten Kanal und das zweite Drosselventil nehmen kann. Die Mündung des zweiten Kanals im vorderen Zylinderraum ist so angeordnet, daß sie vom Kolben auch bei maximaler Türöffnung nicht abgedeckt werden kann. Aufgrund der Möglichkeit, das erste und zweite Drosselventil unterschiedlich einstellen zu können, kann man die Schließcharakteristik vorbestimmen, d.h. bis zu einem gewissen Schließwinkel der Tür ein langsames und danach ein schnelles Schließen veranlassen. Andererseits ist es aber auch möglich, das zweite Drosselventil vollständig zu schließen. In diesem Falle bleibt der Flügel bei genügend großer Öffnungsweite stehen, weil das Medium nun keine Möglichkeit mehr hat, vom hinteren Zylinderraum in den vorderen Zylinderraum zu strömen. Die Tür ist damit in einer vorgegebenen Öffnungstellung, die vorzugsweise 80° bis 90° Übertrifft, hydraulisch festgestellt. Ein selbsttätiges Schließen ist nur dann möglich, wenn man einen abgesperrten hydraulischen Weg vom hinteren in den vorderen Zylinderraum freigibt. Dagegen läßt sich die hydraulisch festgehaltene Tür von Hand durch Einwirkung auf den Flügel in Schließstellung drehen, weil für das hydraulische Medium ein spezieller Strömungsweg geschaffen wurde, der an die Stelle des durch Schließen des zweiten Drosselventils blockierten Strömungsweges tritt. Dieser spezielle Strömungsweg ist mittels des ersten Überdruckventiles geschlossen. Er öffnet bei Überdruck und läßt das Medium über den vierten Kanal und das vierte Drosselventil zurückströmen. Zum Ausgleich eines hohen Überdruckes besteht ein in gleicher Richtung verlaufender zusätzlicher Strömungsweg durch das dritte Überdruckventil im Kolbeninneren. Sämtliche vorstehend und nachfolgend erwähnten Kanäle bestehen in üblicher Weise aus Quer-und Längsbohrungen, vornehmlich des Gehäuses.

Wenn die Drosselventile eins bis drei offen sind, so strömt das Medium beim Schließen der Tür zunächst vom hinteren Zylinderraum über den ersten und zweiten Kanal zum zweiten Drosselventil - falls die Öffnungsweite 80° bis 90° Übertrifft - und anschließend (auch) über das ersten Drosselventil, sobald die Öffnungsweite bei etwas 80° bis 90° liegt. Insbesondere kurz vor dem Schließen der Tür wird dann vom Kolben der dritte Drosselkanal freigegeben, so daß nunmehr ein verhältnismäßig großer Rückströmquerschnitt zur Verfügung steht, der den letzten Teil der Schließbewegung beschleunigt ablaufen läßt und zugleich für eine ausreichende Kraft zum Betätigen, beispielweise einer Türfalle zur Verfügung stellt. Über die ersten drei Kanäle fließt das Medium gemäß den vorstehenden Ausfürungen jeweils nur in einer Richtung, nämlich vom hinteren zum vorderen Zylinderraum. Die umgekehrte Strömung erfolgt in bekannter Weise über ein zweites Überdruckventil mit genügend großem Querschnitt, so daß das Öffnen der Tür durch den Türschließer möglichst wenig gebremst wird. Jedes der genannten Drosselventile kann selbstverständlich individuell und den Bedürfnissen bzw. der geforderten Charakteristik entsprechend eingestellt werden.

Die andere Mündungen des ersten und dritten Kanals sind direkt dem hinteren Zylinderraum zugeordnet und sie können vom Kolben in keiner Kolbenstellung verschlossen werden.

Weitere vorteilhafte Ausgestaltungen und Vorteile dieses Türschließers ergeben sich aus der nachfolgenden Zeichnungsbeschreibung.

Die Zeichnung zeigt ein Ausführungsbeispiel der Erfindung. Hierbei stellen dar:
Fig. 1 einen vertikalen Schnitt durch den Türschließer gemäß der Linie I-I der Fig. 2,
Fig. 2 einen Schnitt durch die Fig. 1 entsprechend der Linie II-II,
Fig. 3 einen Schnitt entlang der Linie III-III der Fig. 2 und
Fig. 4 einen Schnitt entlang der Linie IV-IV der Fig. 2,
Fig. 5 ein vergrößerter Ausschnitt aus Fig. 2.

Beim Öffnen der nicht dargestellten Tür, die in bekannter Weise mit dem Drehglied des Türschließers drehfest verbunden ist, wird der Kolben 1 im Zylinder 2 in Pfeilrichtung 3 verschoben. Der Zylinder 2 befindet sich im Gehäuse des Türschließers oder bildet einen Teil desselben. Die Drehbewegung des Drehglieds wird in ebenfalls bekannter Art, vorzugsweise über einen Exzentermechanismus auf die Kolbenstange 4 und damit auch den fest mit ihr verbundenen Kolben 1 Übertragen. Das Drehglied ist dem kolbenfernen Ende der Kolbenstange zugeordnet. Letztere ist konzentrisch von einer kräftigen Rückstellfeder 5 umgeben, deren in der Zeichnung rechtes Ende sich am Kolben 1 und deren linkes nicht dargestelltes Ende sich an einer Gehäusewandung abstützen. Beim Verschieben des Kolbens in Pfeilrichtung 3, also beim Öffnen der Tür, wird die Rückstellfeder gespannt. Der die Kolbenstange und die Feder aufnehmende vordere Zylinderraum 6 ist ebenso wie der hintere Zylinderraum 7 mit einer geeigneten Hydraulikflüssigkeit gefüllt.

Beim Verschieben des Kolbens verdrängt letzterer Hydraulikflüssigkeit aus dem vorderen Zylinderraum 6. Sie fließt in nachstehend noch näher erläuterter Weise in den sich bei der Kolbenbewegung vergrößernden hinteren Zylinderraum 7. Der hierfür vorgesehene Strömungsweg, insbesondere ein T-förmiger Kanal 8 im Innern des Kolbenschafts 9 bietet Gewähr für ein rasches Überströmen des Mediums ohne großen Strömungswiderstand. Der Kolben nimmt in Fig. 1 seine eine Endstellung ein, die der geschlossenen Tür entspricht. Nach dem Auslenken des Kolbens und Freigeben der Tür drückt die Rückstellfeder 5 den Kolben entgegen dem Pfeil 3 in diese Ausgangslage zurück. Dabei wird dann das eingeströmte Medium aus dem hinteren Zylinderraum 7 wieder in den vorderen Zylinderraum 6 gepreßt. Es nimmt dabei allerdings einen anderen Weg als beim Einströmen in den hinteren Zylinderraum. Es tritt über eine Zylinder-Querbohrung 10 in einen Längskanal 11 ein und gelangt von dort zu einem ersten einstellbaren Drosselventil 12. Eine weitere kurze Querbohrung 13 schafft schließlich die Verbindung zum vorderen Zylinderraum 6. Die Kanäle 10, 11 und 13 bilden zusammen einen ersten Kanal 14 des Türschließers.

In die Bohrung 15 des ersten Drosselventils 12 mündet ein zweiter Kanal 16. Er besteht aus dem kurzen Verbindungsstück 17 zwischen dem ersten Drosselventil 12 und einem zweiten Drosselventil 18 sowie einer Querbohrung 19, die parallel zur Querbohrung 13 verläuft und ebenfalls in den vorderen Zylinderraum 6 mündet. Die beiden Drosselventile 12 und 18 befinden sich an einer Gehäuse- oder Zylinderwand 20. An einer gegenüberliegenden Wand 21 des Gehäuses bzw. des Zylinders befinden sich ebenfalls in Längsrichtung versetzt ein drittes Drosselventil 22 und ein viertes Drosselventil 23. Zum dritten Drosselventil 22 gehört ein dritter Kanal 24. Er besteht aus dem Querkanal 25, der etwa gegenüberliegend vom Querkanal 10 in den hinteren Zylinderraum 7 mündet sowie dem Längskanal 26 und einem weiteren in den vorderen Zylinderraum 6 mündenden Querkanal 27. Der Kolben 1 besitzt einen zweiteiligen Kolbenring 28. Der Querkanal 27 ist nun so angeordnet, daß er in der Ausgangslage des Kolbens (Fig. 2) vom Kolbenring 28 freigegeben ist. Das Spiel zwischen Kolben und Zylinderwandung 29 ist groß genug, um das Medium vom vorderen Zylinderraum 6 in die Querbohrung 27 eintreten zu lassen, sobald deren Mündung im Zylinderinnern durch den Kolbenring wenigstens teilweise freigegeben ist. Der vierte Kanal 37 schließlich besteht aus der in den vorderen Zylinderraum mündenden Querbohrung 30, der sich daran anschließenden Längsbohrung 31 sowie einer weiteren Querbohrung 32, 33, die zu einem ersten Überdruckventil 34 führt und zwischen deren Teile eine Ringnut 35 geschaltet ist. Die Querbohrung 33 bildet zugleich die Auslaßbohrung des ersten Überdruckventils 34. Dessen Einlaßbohrung ist mit 36 bezeichnet und sie mündet in den hinteren Zylinderraum 7. Sie ist allerdings in der Ausgangsstellung des Kolbens 1 nicht freigegeben, wie nachstehend noch erläutert wird.

Der Einlaß 36 des ersten Überdruckventils 34 ist durch ein federbelastetes Verschlußorgan 38, 39 eines am Kolben 1 angebrachten Hilfsventils 40 geschlossen (Fig. 5).

Sowohl das Verschlußorgan 39 als auch das Gehäuse 41 des Hilfsventils 40 haben eine topfförmige Gestalt. Dabei umgreift der Topfmantel des Gehäuses denjenigen des Verschlußorgans und die Topfböden sind voneinander entfernt. Im Inneren dieser topfförmigen Teile befindet sich die Belastungsfeder 38 für das Verschlußorgan 39. Sie stützt sich an den beiden Topfböden ab. Der Topfboden des Gehäuses 41 besitzt ein zentrisches Loch 42. Außen am Topfboden des Verschlußorgans 39 befindet sich ein Dichtring 43, insbesondere O-Ring, der gemäß Fig. 5 in der Ausgangsstellung und, wie später noch erläutert wird, auch über einen Teil der Türöffnungsbewegung die Einlaßbohrung 36 des ersten Überdruckventils 34 verschlossen hält. Das Verschlußorgan 39 ist im Gehäuse 41 in Längsrichtung der Kolbenachse verschiebbar gelagert. Weil jedoch der Dichtring 43 und damit das Verschlußorgan 39 in der Ausgangsstellung des Kolbens 1 am Zylinderboden 44 anliegt, kommt eine Relativbewegung nur dann zustande, wenn sich das Gehäuse 41 zusammen mit dem Kolben 1, an welchem es über einen Rastverbindung 45 abnehmbar gehalten ist, nach links, also in Pfeilrichtung 3, bewegt. Dies ist beim Öffnen der Tür der Fall. Während der ersten Öffnungsphase, also etwa bis zu einem Öffnungswinkel von 80 bis 90°, verschiebt sich das Gehäuse 41 relativ zum Verschlußorgan 39. Dann kommt der Außenbund des Verschlußorgans 39 am Innenbund 46 des Gehäuses 41 zur Anlage. Bei größerer Öffnungsweite der Tür hebt der Dichtring 43 ab und gibt dadurch die Einlaßbohrung 36 des ersten Überdruckventils 34 frei.

In den Kolben 1 ist ein zweites Überdruckventil 47 eingebaut, welches bei geschlossener Tür geschlossen ist. Sein Verschlußorgan 48 hat die Gestalt eines Bolzens mit einem Außenbund 49 an seinem dem hinteren Zylinderraum 7 zugeordneten Ende. Dabei sind sowohl der Bolzen als auch der Bund 49 am Außenumfang sternförmig gestaltet, um einerseits eine gute Führung im Kolben 1 und andererseits ein Durchströmen des Mediums zu erreichen. Das Gehäuse dieses zweiten Überdruckventils wird durch den Kolben 1 gebildet. Dort befindet sich demnach auch die ringförmige Ventilsitzfläche 50. Die das Verschlußorgan in Schließlage haltende Belastungsfeder 51 ist durch einen rohrförmigen Ansatz zentriert, und sie stützt sich mit ihrem einen Ende außen am Verschlußorgan und mit ihrem anderen Ende am Boden des Gehäuses 41 des Hilfsventils 40 ab. Bei Überdruck im vorderen Zylinderraum 6 bzw. im T-förmigen Kanal 8 hebt das Verschlußorgan 48 vom Sitz 50 ab, so daß das Medium außen am Verschlußorgan 48 vorbei - ein entsprechender Zwischenraum ist durch eine beispielsweise sternförmige Ausbildung vorhanden - in den hinteren Zylinderraum 7 strömen kann. In diesem Strömungsweg liegen noch durch Radialschlitze 52 des Gehäuses 41 gebildete Strömungskanäle.

Das Gehäuse 48 des zweiten Überdruckventils 47 bildet zugleich ein Gehäuse eines dritten, gegenläufig öffnenden, bei geschlossener Tür geschlossenen Überdruckventils 53. Sein Verschlußorgan 54 besteht vorzugsweise aus einer Kugel, und seine Belastungsfeder 55 ist, wie auch die übrigen Ventilfedern, eine Schraubendruckfeder.

Das Verschlußorgan 56 des ersten Überdruckventils 34 ist ein fliegend gelagerter Kolben, und seine Belastungsfeder ist mit 57 bezeichnet. Sie hält das Ventil normalerweise geschlossen. Das federabgewandte, im Durchmesser reduzierte Ende des Verschlußorgans 56 wirkt mit dem Gehäuse-Ventilsitz am in Fig. 5 rechten Ende des Einlaßkanals 36 zusammen. Die Verschlußorgane 56, 48, 54, 39 des ersten, zweiten und dritten Überdruckventils 34, 47, 53 sowie des Hilfsventils 40 und damit auch diese Ventile selbst sind konzentrisch zur geometrischen Achse des Zylinders bzw. des Kolbens 1 angeordnet. Das erleichtert in besonderem Maße die Fertigung.

An dem vom Drehglied abgewandten Ende des Zylinders befindet sich der erwähnte separat gefertigte Boden 44. Er nimmt das erste Überdruckventil 34 und dessen Querbohrung 33 auf. Außerdem bildet eine Außennut die erwähnte Ringnut 35. Beidseits der letzteren befindet sich je ein O-Ring 58 bzw. 59. Außen wird er durch einen Springring 60 od. dgl. gehalten. Die separate Fertigung dieses Zylinderbodens hat den Vorteil, daß man ihn gegen einen anderen leicht auswechseln kann. So kann man beispielsweise anstelle der gezeichneten Ausführung eine mit Magnetventilen für Feuerschutztüren verwenden, ohne daß deshalb am Gehäuse Änderungen notwendig sind. Die Magnetventile können durch eine Rauchmelder betätigt werden, um sicherzustellen, daß im Falle eines Brandes oder Überhaupt bei Rauchentwicklung eine geöffnete Tür unverzüglich geschlossen wird.

Wie bereits dargelegt, befinden sich mit Ausnahme des ersten Überdruckventils und der Drosselventile alle übrigen Ventile am Kolben, und zwar zentrisch zu dessen Achse angeordnet, wobei die Verschlußorgane 39 bzw. 54 des Hilfsventils 40 und des dritten Überdruckventils 53 gegen das Drehglied und diejenigen 56 bzw. 48 des ersten und zweiten Überdruckventils 34 und 47 in entgegengesetztem Sinne gerichtet sind. Die Achsen der Ventilkörper der Drosselventile 12, 18, 22 und 23 verlaufen in Gebrauchslage des Türschließers senkrecht zum Boden, und ihre Betätigungsenden (z.B. 61) sind somit von oben her gut zugänglich. Das Gehäuse bzw. der Zylinder für den Kolben 1 befindet sich in einem Außengehäuse 62, das mittels eines nicht gezeigten Deckels verschlossen werden kann, so daß insbesondere die Drosselventile für Unbefugte nicht zugänglich sind. Es bleibt noch nachzutragen, daß das zweite Überdruckventil 47 bei einem wesentlich höheren Druck öffnet als das erste Überdruckventil 34.

Die Wirkungsweise dieses Türschließers ist folgendermaßen, wobei zwei Fälle zu unterscheiden sind. Im ersten Falle ist das Drosselventil 18 geöffnet. Dies bedeutet, daß eine hydraulische Feststellung der Tür nicht stattfindet.

Beim Öffnen der Tür wird über das Drehglied des Türschließers und den Umsetzmechanismus für die Drehbewegung in die Verschiebebewegung der Kolben 1 im Sinne des Pfeils 3 (Fig. 1) verschoben. Der äußere Ring des zweiteiligen Kolbenrings 28 gleitet dabei zunächst über die Querbohrung 27 des dritten Drosselventils 22 und dann über die Querbohrung 13 des ersten Drosselventils 1. Die Kolbenbewegung endigt jedoch, bevor der Kolbenring 28 die Querbohrungen 19 und 30 des zweiten Drosselventils 18 und des vierten Drosselventils 23 erreicht. Durch das Verschieben des Kolbens 1 wird die hydraulische Flüssigkeit aus dem vorderen Zylinderraum 6 verdrängt. Sie fließt durch das zweite Überdruckventil 47 und die Radialschlitze 52 in den hinteren Zylinderraum 7. Die Tür ist nunmehr weit über 90° geöffnet. Gibt man sie jetzt frei, so drückt die Rückstellfeder 5 den Kolben 1 und alle bewegungsmäßig damit gekuppelten Teile in die aus Fig. 1 ersichtliche Ausgangslage zurück. Damit verkleinert sich das Volumen des hinteren Zylinderraums 7, und dies erfordert ein Zurückströmen der zuvor beim Türöffnen eingetretenen Flüssigkeitsmenge. Sie nimmt jedoch nicht den Weg über das zweite Überdruckventil 47, weil dieses als Rückschlagventil arbeitet, sondern über das zweite Drosselventil 18 und den zweiten Kanal 16. Sobald der Kolben weit genug zurückgelaufen ist und der Kolbenring 28 die Querbohrung 13 des ersten Kanals 14 wenigstens teilsweise freigegeben hat, kann das Medium auch über den ersten Kanal in den vorderen Zylinderraum 6 strömen. Wenn das erste Drosselventil weiter geöffnet ist als das zweite, so wird zumindest der Großteil der rückströmenden Flüssigkeit über das erste Drosselventil 12 fließen. Bei Freigabe des ersten Kanals 14 bzw. seiner Querbohrung 13 befindet sich die Tür in einer Öffnungsstellung von 80 bis 90°.

Beim weiteren Schließen der Tür wird schließlich auch noch der dritte Kanal bzw. dessen Querkanal 27 freigegeben, so daß in der Endphase des Türschließens das Medium auch noch über den dritten Kanal und das dritte Drosselventil in den vorderen Zylinderraum 6 zurückströmen kann. Dies bewirkt ein beschleunigtes Schließen in der Endphase und eine starke Abnahme der Drosselwirkung, so daß der Türschließer ein ausreichendes Drehmoment zum Betätigen einer Schloßfalle an der Tür zur Verfügung stellt.

Im zweiten Fall ist das zweite Drosselventil 18 geschlossen. Wird die Tür lediglich um einen Winkel von 80 bis 90° geöffnet, so ist der erste Kanal bzw. dessen Querbohrung 13 vom Kolben bzw. Kolbenring 28 noch freigegeben, und deshalb schließt sich die Tür nach Wegfall der Betätigungskraft allein aufgrund der Kraft der Rückstellfeder 5.

Bei einem 80 bis 90° Übersteigenden Öffnungswinkel der Tür sind nicht nur der dritte und erste Kanal verschlossen, sondern durch das zweite Drosselventil auch der zweite Kanal. Das bedeutet, daß über diese Kanäle kein Öl od. dgl. vom hinteren in den vorderen Zylinderraum 6 zurückströmen kann. Die Tür bleibt also hydraulisch gesichert in einer Offenstellung. Nun besteht aber noch eine hydraulische Verbindung zwischen dem vorderen und hinteren Zylinderraum über das vierte Drosselventil 23 und den vierten Kanal 37. Außer dem vierten Drosselventil 23 liegt im vierten Kanal 37 auch noch das erste Überdruckventil 34. Bei geschlossener Tür und bei einer Türöffnung von weniger als 80 bis 90° ist dessen Einlaß 36 durch das Hilfsventil 40 geschlossen. Bei einer Türöffnungsweite über 80 bis 90° hebt der Dichtring 43 von seiner Gegendichtfläche am Zylinderboden 44 ab, so daß der vierte Kanal 37 lediglich noch durch das erste Überdruckventil 34 geschlossen ist.

Wird nunmehr die Tür vom Benutzer von der festgestellten, 80 bis 90° Übertreffenden Öffnungsstellung in Richtung der Schließstellung zurückgedreht, so hat dies eine Kolbenbewegung entgegen dem Pfeil 3 zur Folge. Dadurch steigt der Druck im Zylinderraum 7 an und öffnet das Verschlußorgan des ersten Überdruckventils 34 gegen den Widerstand seiner Belastungsfeder 57. Damit ist der vierte Kanal 37 frei, und das Medium kann gedrosselt von vierten Drosselventil 23 in den vorderen Zylinderraum 6 zurückströmen. Sobald die 80- bis 90°-Öffnungsstellung erreicht ist, verschließt der Dichtring 43 des Hilfsventils 40 die Einlaßbohrung 36 des ersten Überdruckventils 34. Dafür wird aber die Querbohrung 13 des ersten Kanals 14 freigegeben, so daß das rückströmende Medium nunmehr durch den ersten Kanal 14 und das erste Drosselventil 12 zum vorderen Zylinderraum 6 strömen kann. Am Ende der Schließbewegung wird schließlich auch noch der dritte Kanal 24 freigegeben.

Das Hilfsventil und die Überdruckventile arbeiten, wie gesagt, in der Art von Rückschlagventilen, d.h. sie öffnen, wenn der herrschende Druck eine größere Kraft auf ihr Verschlußorgan ausübt als die in Gegenrichtung wirkende Schließfeder. Beim Öffnen der Tür entsteht durch die Kolbenbewegung ein Überdruck im vorderen Zylinderraum, während beim Schließen der Tür der hintere Zylinderraum 7 unter Überdruck kommt. Bei weitgeöffneter Tür wirkt dieser Überdruck, wie vorstehend beschrieben, auf das Verschlußorgan 56 des ersten Überdruckventils 1 ein. Zugleich wirkt er aber auch am Verschlußorgan 54 des dritten Überdruckventils 53. Der hydraulische Weg geht dabei über den oder die Radialschlitze 52 und die Öffnung des rohrförmigen Ansatzes zur Zentrierung der Belastungsfeder 51. Die Belastungsfeder 55 des dritten Überdruckventils 53 und diejenige 57 des ersten Überdruckventils 34 sind nun so aufeinander abgestimmt, daß das dritte Überdruckventil 53 bei einem wesentlich höheren Druck öffnet als das erste Überdruckventil 34, was man schon allein an der Dimensionierung der Federn in der Zeichnung ablesen kann. Bei starker Drosselung der in den vorderen Zylinderraum 6 rückströmenden Flüssigkeit und einer hohen, von Hand auf die Tür aufgegebenen Schließkraft wird der Druck im hinteren Zylinderraum 7 groß genug, um auch das dritte Überdruckventil 53 zu öffnen. In diesem Falle steht dann ein genügend großer Rückströmquerschnitt zur Verfügung, der die eingestellte starke Drosselung mildert bzw. aufhebt. Das dritte Überdruckventil 53 kann selbstverständlich von jeder Öffnungsstellung der Tür aus wirksam sein im Gegensatz zum ersten Überdruckventil 34, das erst ab einem Öffnungswinkel der Tür von 80 bis 90° "freigegeben" ist.

Das erste Überdruckventil 34 hat eine stabile Offenlage. Seine Einlaßbohrung 36 hat einen kleinen Querschnitt, so daß die Kraft bei geschlossenem Ventil relativ klein ist. Sobald sich aber das Ventil 34 öffnet, wirkt die Flüssigkeit gegen eine größere Fläche, wodurch dann eine geringere Kraft zum Offenhalten erforderlich ist. Nachdem im vierten Kanal durch das vierte Drosselventil 23 ein Gegendruck herrscht, schließt das erste Drosselventil 34 erst dann wieder, wenn die hydraulische Flüssigkeit über einen anderen Weg abströmen kann oder aber, wenn man die Tür in einer Zwischenstellung anhält, bevor die Querbohrung 13 des ersten Drosselventils 12 freigegeben ist. Besonders vorteilhaft ist es, daß die Schließgeschwindigkeit des Türflügels im Bereich über 80 bis 90° aufgrund der Verwendung des vierten Drosselventils 23 eingestellt werden kann. Der erwähnte Außenbund 48 des zweiten Überdruckventils 47 ist außen nicht kreisrund, sondern sternförmig. Man erreicht dadurch in sehr vorteilhafter Weise, daß die Dämpfungsflüssigkeit beim Überströmen in den hinteren Zylinderraum 7 nicht so stark verwirbelt wird.

## Patentansprüche

1. Türschließer mit einem mit der Tür verbindbaren Drehglied, dessen Drehbewegung in eine Verschiebebewegung der Kolbenstange (4) umsetzbar ist wobei sich am drehgliedfernen Kolbenstangenende ein in einem Zylinder (2) gegen die Kraft einer Rückstellfeder (5) verschiebbarer Kolben (1) befindet, der beim Öffnen der Tür eine hydraulische Flüssigkeit von dem die Kolbenstange aufnehmenden vorderen Zylinderraum (6) durch ein Rückschlagventil in einen hinteren Zylinderraum (7) drückt, von welchem sie beim Rückdrehen der Tür über einen ersten Gehäusekanal (14) sowie ein darin eingesetztes erstes Drosselventil (12) zurückströmt, das über einen in den vorderen Zylinderraum (6) mündenden zweiten Kanal (16) mit einem zweiten Drosselventil (18) hydraulisch verbunden ist, wobei die Mündung (19) des zweiten Kanals (16) in den vorderen Zylinderraum (6) dem Drehglied näher ist als die Mündung (13) des ersten Kanals im vorderen Zylinderraum (6) und wobei die Mündung (19) des zweiten Kanals (16) bei jedem Öffnungswinkel der Tür offen ist und der vordere sowie der hintere Zylinderraum (7) im Schließ-Endbereich über einen dritten Kanal (24) hydraulisch verbunden sind, in welchem sich ein drittes Drosselventil (22) befindet, wobei der unter Federkraft in die Ausgangslage zurückkehrende Kolben (1) das Überströmen durch das dritte Drosselventil (22) nach dem Überströmen durch das zweite (18) frei- gibt und sich in einem vierten Kanal (37) ein viertes Drosselventil (23) befindet, dadurch gekennzeichnet, daß der Kolben (1) bei einen Öffnungswinkel der Tür von mehr als 80° bis 90° die Mündung (13) des ersten Kanals (14) verschließt und der vierte Kanal (37) den vorderen Zylinderraum (6) mit den hinteren Zylinderraum (7) verbindet, wobei die in vorderen Zylinderraun (6) gelegene Mündung (34) des vierten Kanals (37) bei jedem Öffnungswinkel der Tür und der im hinteren Zylinderraum (7) gelegene Einlaß (36) eines federbelasteten ersten Überdruckventils (34) bei einer Tür- öffnung von mehr als 80° bis 90° offen ist, daß außerdem der erste Kanal (14) und der dritte Kanal (24) unmittelbar in den hinteren Zylinderraum (7) münden und diese Mündungen (10, 25) in jeder Kolbenstellung frei sind, und daß der vierte Kanal (37) mit dem Auslaß (33) des bei geschlossener Tür geschlossenen ersten Überdruckventils (34) verbunden ist, dessen Einlaß (36) mit dem hinteren Zylinderraum (7) hydraulisch verbunden ist.

2. Tüschließer nach Anspruch 1, dadurch gekennzeichnet, daß der Einlaß (36) des ersten Überdruckventils (34) durch das federbelastete (38) Verschlußorgan (39) eines am Kolben (1) angebrachten Hilfsventils (40) geschlossen ist, wobei das Verschlußorgan (39) in Richtung der Kolbenbewegung verschiebbar gelagert ist und es den Einlaß (36) des ersten Überdruckventils (34) erst bei einer Türöffnung von ca. 80° bis 90° freigibt.

3. Türschließer nach Anspruch 1 oder 2, mit einem in den Kolben (1) eingebauten zweiten, bei geschlossener Tür geschlossenen Überdruckventil (47) mit Verschlußorgan (48), dessen Einlaß (8) mit dem vorderen Zylinderraum (6) verbunden ist und dessen Auslaß in den hinteren Zylinderraum (7) mündet und das bei Überdruck im vorderen Zylinderraum öffnet, dadurch gekennzeichnet, daß das federbelastete Verschlußorgan (48) des zweiten Überdruckventils (47) als Gehaüse eines dritten, gegenläufig öffnenden, bei geschlossener Tür geschlossenen Überdruckventils (52) mit federbelastetem Verschlußorgan (54) ausgebildet ist, das bei Überdruck im hinteren Zylinderraum (7) öffnet.

4. Türschließer nach Anspruch 3, dadurch gekennzeichnet, daß die Veschußorgane (56, 48, 54, 39) des ersten, zweiten und dritten Überdruckventils (34, 47, 53) sowie des Hilfsventils (40) konzentrisch zur geometrischen Achse des Zylinders bzw. Kolbens (1) andgeordnet sind.

5. Türschließer nach wenigstens einem der Ansprüche 3 bis 4, dadurch gekennzeichnet, daß das Verschlußorgan (48) des zweiten Überdruckventils (47) die Gestalt eines Bolzens mit einem Außenbund (49) an seinem dem hinteren Zylinderraum (7) zugeordneten Ende aufweist, wobei der Außenbund an einer Ventilsitzfläche (50) des Kolbens (1) anliegt.

6. Türschließer nach Anspruch 5, dadurch gekennzeichnet, daß der Einlaß des zweiten Überdruckventils (47) über einen insbesondere T-förmigen Kanal (8) im Kolben (7) oder der Kolbenstange (4) mit dem vorderen Zylinderraum (6) hydraulisch verbunden ist.

7. Türschließer nach wenigstens einem der Ansprüche 3 bis 6, dadurch gekennzeichnet, daß sich das Verschlußorgan (48) des zweiten Überdruckventils (47) über seine Belastungsfeder (51) am Gehäuse (41) des Hilfsventils (40) abstützt, wobei das Gehäuse (41) am Kolben (1), befestigt ist und der Auslaß des zweiten Überdruckventils (47) über mindestens einen Kanal, insbesondere Radialschlitz (52) des Hilfsventilgehäuses (41) und/oder des Kolbens (1) mit dem hinteren Zylinderraum (7) hydraulisch verbunden ist.

8. Türschließer nach Anspruch 7, dadurch gekennzeichnet, daß das Gehäuse (41) des Hilfsventils (40) verrastend (45) am Kolben (1) gehalten ist und mehrere äußere radiale Schlitze (52) Durchströmkanäle zum bzw. vom zweiten Überdruckventil (47) bilden.

9. Türschließer nach wenigstens einem der Ansprüche 3 bis 8, dadurch gekennzeichnet, daß das Verschlußorgan (48) des zweiten Überdruckventils (47) hohl ist und sich in seinem Innern das Verschlußorgan (54) des dritten Überdruckventils (53) und dessen Belastungsfeder (55) befinden, wobei der Ventilsitz innen im Hohlraum ausgebildet ist.

10. Türschließer nach wenigstens einem der Ansprüche 2 bis 9, dadurch gekennzeichnet, daß das Gehäuse (41) und das Verschlußorgan (39) des Hilfsventils (40) je eine topfförmige Gestalt aufweisen, wobei der Topmantel des Verschlußorgans (39) von demjenigen des Gehäuses (41) umgriffen ist und die Topfböden voneinander entfernt sind daß außerdem die Belastungsfeder (38) im Topfinnern untergebracht ist und sich an beiden Topfböden abstützt.

11. Türschließer nach Anspruch 10, dadurch gekennzeichnet, daß sich außen am Topfboden des Verschlußorgans (39) des Hilfsventils (40) ein Dichtelement (43), insbesondere ein O-ring, befindet, der bei geschlossenem Ventil (40) an einer Sitzfläche des ersten Überdruckventils (34) anliegt und dessen Einlaßöffnung (36) umschließt.

12. Türschließer nach wenigstens einem der Ansprüche 1 bis 11, dadurch gekennzeichnet, daß das Verschlußorgan (56) des ersten Überdruckventils (34) ein federbelasteter (57) fliegend gelagerter Kolben ist, dessen federabgewandtes, insbesondere im Durchmesser reduziertes Ende mit dem Gehäuse-Ventilsitz zusammenwirkt.

13. Türschließer nach wenigstens einem der Ansprüche 1 bis 12, dadurch gekennzeichnet, daß sich das erste Überdruckventil (34) in einem insbesondere separat gefertigten Boden (44) des Zylinders an dessen vom Drehglied abgewandten Ende befindet.

14. Türschließer nach Anspruch 13, dadurch gekennzeichnet, daß die Öffnungsrichtung des Verschlußorgans (39 bzw. 54) des Hilfsventils (40) und des dritten Überdruckventils (53) gegen das Drehglied und diejenige (56 bzw. 48) des ersten und zweiten Überdruckventils (34, 47) in entgegengesetztem Sinne gerichtet ist.

15. Türschließer nach Anspruch 13 oder 14, dadurch gekennzeichnet, daß ein Teilstück des vierten Kanals (37) durch eine Radialbohrung (33) des Zylinderbodens (44) gebildet ist und diese außen in einen Ringkanal (35), insbesondere des Bodens, mündet.

16. Türschließer nach wenigstens einem der Ansprüche 1 bis 15, dadurch gekennzeichnet, daß die Achsen der Ventilkörper der Drosselventile (12, 18, 22, 23) parallel zueinander, senkrecht zur Kolbenachse und in Einbaulage vorzugsweise senkrecht zum Boden verlaufen.

17. Türschließer nach wenigstens einem der Ansprüche 1 bis 16, dadurch gekennzeichnet, daß sich das erste und zweite Drosselventil (12, 18) mit dem ersten und zweiten Kanal (14, 16) an einer Gehäuseseitenlängswand (20) und das dritte (22) sowie das vierte Drosselventil (23) mit dem dritten und vierten Kanal (24, 37) an einer dazu parallelen Gehäuselängswand (21) befinden, wobei die Kolbenstange (4) mit dem Kolben (1) und die die Kolbenstange umgebende Rückstellfeder (5) zwischen diesen beiden Längswänden angeordnet sind.

18. Türschließer nach wenigstens einem der Ansprüche 1 bis 17, dadurch gekennzeichnet, daß das dritte Überdruckventil (53) bei einem wesentlich höheren Druck öffnet als das erste Überdruckventil (34).

19. Türschließer nach einem der beiden der Ansprüche 5 und 6, dadurch gekennzeichnet, daß der Bolzen und der Außenbund (49) des zweiten Überdruckventils (47) am Außenumfang sternförmig ausgebildet sind.

## Claims

1. Door closer with a rotating member which can be connected to the door and the rotary movement of which can be converted into a displacement movement of the piston rod (4), a piston (1), which can be displaced against the force of a return spring (5), being located in a cylinder (2) at the end of the piston rod remote from the rotating member, which piston, when the door is opened, forces a hydraulic fluid from the front cylinder space (6) accommodating the piston rod by means of a non-return valve into a rear cylinder space (7), from which, when the door is turned back, it flows back via a first housing channel (14) and a first throttle valve (12) which is installed therein and which is connected hydraulically to a second throttle valve (18) via a second channel (16) opening out into the front cylinder space (6), the mouth (19) of the second channel (16) in the front cylinder space (6) being nearer to the rotating member than the mouth (13) of the first channel in the front cylinder space (6) and the mouth (19) of the second channel (16) being open at every opening angle of the door, and the front cylinder space and rear cylinder space (7) being connected hydraulically in the final closing range via a third channel (24), in which a third throttle valve (22) is located, the piston (1) returning to the initial position under spring tension releasing the overflow through the third throttle valve (22) after the overflow through the second throttle valve (18), and a fourth throttle valve (23) being located in a fourth channel (37), characterised in that when the opening angle of the door is more than 80° to 90° the piston (1) closes the mouth (13) of the first channel (14) and the front cylinder space (6) and the rear cylinder space (7) are connected hydraulically via the fourth channel (37), the mouth (30) of the fourth channel (37) situated in the front cylinder space (6) being open at every opening angle of the door, and the inlet (36) of a spring-loaded first excess-pressure valve (34) located in the rear cylinder space (7) being open when the door opening is more than 80° to 90°; and in that furthermore the first channel (14) and the third channel (24) open out directly into the rear cylinder space (7) and these openings (10, 25) are open in any position of the piston; and in that the fourth channel (37) is connected to the outlet (33) of the first excess-pressure valve (34) which is closed when the door is closed and the inlet (36) of which is connected hydraulically to the rear cylinder space (7).

2. Door closer according to Claim 1, characterised in that the inlet (36) of the first excess-pressure valve (34) is closed by the spring-loaded (38) closing member (39) of an auxiliary valve (40) fitted on the piston (1), wherein the closing member (39) is mounted so that it can be displaced in the direction of movement of the piston and does not release the inlet (36) of the first excess-pressure valve (34) until the door is open by approximately 80° to 90°.

3. Door closer according to Claim 1 or 2, having a second excess-pressure valve (47) with a closing member (48) which is built into the piston (1), is closed when the door is closed, and the inlet (8) of which is connected to the front cylinder space (6) and the outlet of which opens out into the rear cylinder space (7) and which opens when there is excess pressure in the front cylinder space, characterised in that the spring-loaded closing member (48) of the second excess-pressure valve (47) is in the form of a housing for a third excess-pressure valve (52) which opens in a counter-current manner, is closed when the door is closed and has a spring-loaded closing member (54) which opens when there is excess-pressure in the rear cylinder space (7).

4. Door closer according to Claim 3, characterised in that the closing members (56, 48, 54, 39) of the first, second and third excess-pressure valves (34, 47, 53) as well as of the auxiliary valve (40) are arranged concentrically relative to the geometrical axis of the cylinder or piston (1).

5. Door closer according to at least one of Claims 3 to 4, characterised in the closing member (48) of the second excess-pressure valve (47) has the shape of a pin with an outer collar (49) at its end associated with the rear cylinder space (7), the outer collar abutting against a valve seat surface (50) of the piston (1).

6. Door closer according to Claim 5, characterised in that the inlet of the second excess-pressure valve (47) is connected hydraulically to the front cylinder space (6) via a channel (8) which is T-shaped in particular in the piston (7) or the piston rod (4).

7. Door closer according to at least one of Claims 3 to 6, characterised in that the closing member (48) of the second excess-pressure valve (47) is supported at the housing (41) of the auxiliary valve (4) by its loading spring (51), the housing (41) being secured at the piston (1) and the outlet of the second excess-pressure valve (47) being connected hydraulically to the rear cylinder space (7) via at least one channel, in particular a radial slit (52) of the auxiliary valve housing (41) and/or of the piston (1).

8. Door closer according to Claim 7, characterised in that the housing (41) of the auxiliary valve (40) is held locked (45) at the piston (1) and a plurality of outer radial slits (52) form throughflow channels to or from the second excess-pressure valve (47).

9. Door closer according to at least one of Claims 3 to 8, characterised in that the closing member (48) of the second excess-pressure valve (47) is hollow and the closing member (54) of the third excess-pressure valve (53) and its loading spring (55) are located in the interior thereof, the valve seat being formed on the interior in the hollow space.

10. Door closer according to at least one of Claims 2 to 9, characterised in that the housing (41) and the closing member (39) of the auxiliary valve (40) each have a pot-shaped form, the pot shell of the closing member (39) being surrounded by that of the housing (41) and the pot bases being separated from each other; and in that in addition the loading spring (38) is accommodated in the interior of the pot and is supported at both pot bases.

11. Door closer according to Claim 10, characterised in that a sealing component (43), in particular an O-ring, is located externally on the pot base of the closing member (39) of the auxiliary valve (40), which sealing component, when the valve (40) is closed, abuts against a seating surface of the first excess-pressure valve (34) and surrounds the inlet opening (36) thereof.

12. Door closer according to at least one of Claims 1 to 11, characterised in that the closing member (46) of the first excess-pressure valve (34) is a spring-loaded (57), overhung piston, of which the end which faces away from the spring and in particular has a reduced diameter, cooperates with the housing-valve seat.

13. Door closer according to at least one of Claims 1 to 12, characterised in that the first excess-pressure valve (34) is located in a base (44) of the cylinder which is in particular produced separately at the end of the cylinder which is turned away from the rotating member.

14. Door closer according to Claim 13, characterised in that the direction of opening of the closing member (39 or 54) of the auxiliary valve (40) and of the third excess-pressure valve (53) is directed against the rotating member and that (56 or 48) of the first and second excess-pressure valves (34, 47) is directed in the opposite direction.

15. Door closer according to Claim 13 or 14, characterised in that a part section of the fourth channel (37) is formed by a radial bore (33) of the cylinder base (44) and this bore opens out externally into an annular channel (35), in particular of the base.

16. Door closer according to at least one of Claims 1 to 15, characterised in that the axes of the valve bodies of the throttle valves (12, 18, 22, 23) run parallel to each other at right angles to the piston axis and in the fitting position preferably at right angles to the base.

17. Door closer according to at least one of Claims 1 to 16, characterised in that the first and second throttle valves (12, 18) are located with the first and second channels (14, 16) at a housing lateral longitudinal wall (20) and the third (22) and the fourth throttle valves (23) are located with the third and fourth channels (24, 37) at a housing longitudinal wall (21) which is parallel thereto, the piston rod (4) with the piston (1) and the return spring (5) surrounding the piston rod being disposed between these two longitudinal walls.

18. Door closer according to at least one of Claims 1 to 17, characterised in that the third excess-pressure valve (53) opens at a considerably higher pressure than the first excess-pressure valve (34).

19. Door closer according to one or both of Claims 5 and 6, characterised in that the pin and outer collar (49) of the second excess-pressure valve (47) are constructed in the shape of a star on the outer periphery.

## Revendications

1. Ferme-porte comportant un organe de rotation à relier à la porte, dont le mouvement de rotation est transformable en un mouvement de translation de la tige de piston (4), un piston (1) déplaçable en translation à l'encontre d'un ressort de rappel (5) se trouvant dans un cylindre (2) à l'extrémité, éloignée de l'organe de rotation, de la tige de piston, et poussant lors de l'ouverture de la porte un fluide hydraulique hors de l'espace antérieur (6) du cylindre recevant la tige de piston, à travers une valve de retenue, dans un espace postérieur (7) du cylindre, à partir duquel, lors du retour de la porte, le fluide revient par un premier canal (14) du boîtier et par une première valve d'étranglement (12) qui est montée dans ce canal, la première valve étant reliée hydrauliquement, par un deuxième canal (16) débouchant dans l'espace antérieur (6) du cylindre, à une deuxième valve d'étranglement (18), le débouché (19) du deuxième canal (16) dans le premier espace (6) du cylindre étant plus proche de l'organe de rotation que le débouché (13) du premier canal (14) dans l'espace antérieur (6) du cylindre, et le débouché (19) du second canal (16) étant ouvert pour chaque angle d'ouverture de la porte et l'espace antérieur de cylindre comme l'espace postérieur de canal (17) étant en fin de fermeture hydrauliquement reliés par l'intermédiaire d'un troisième canal (24) dans lequel se trouve une troisième valve d'étranglement (22), tandis que le piston (1) revenant en position initiale sous l'action de la force du ressort dégage le passage à travers la troisième valve d'étranglement (22) après l'avoir fait pour la seconde (18), et que dans un quatrième canal (37) se trouve une quatrième valve d'étranglement (23), **caractérisé en ce que** lors de l'ouverture de la porte sur un angle de plus de 80 ° à 90 °, le piston (1) referme le débouché (13) du premier canal (14) et que le quatrième canal (37) relie l'espace antérieur (6) du cylindre à l'espace postérieur (7) du cylindre, tandis que le débouché (30) du quatrième canal (37), placé dans l'espace antérieur (6) de cylindre, est ouvert pour chaque angle d'ouverture de la porte, tout comme l'est l'ouverture d'admission d'une première valve de surpression (34) à ressort de rappel, placée dans l'espace postérieur (7) du cylindre, lors d'une ouverture de la porte sur plus de 80° à 90°, **en ce que** le premier canal (14) et le troisième canal (24) débouchent en outre directement dans l'espace postérieur (7) du cylindre, ces débouchés (10, 25) étant libres en toute position du piston, et **en ce que** le quatrième canal (37) est lorsque la porte est fermée relié à l'orifice de sortie (33) de la première valve de surpression (34) fermée, l'orifice d'admission (36) de celle-ci étant hydrauliquement reliée à l'espace postérieur (7) du cylindre.

2. Ferme-porte selon la revendication 1, **caractérisé en ce que** l'entrée (36) de la première valve de surpression (34) est fermée par l'organe de fermeture (39) à ressort de rappel (38) d'une valve auxiliaire (40) adaptée sur le piston (1), l'organe de fermeture (39) étant monté pour être déplaçable en translation dans le sens du mouvement du piston, et cet organe de fermeture ne dégageant l'ouverture d'admission (36) de la première valve de surpression (34) que pour une ouverture de la porte d'environ 80° à 90°.

3. Ferme-porte selon la revendication 1 ou 2, avec une deuxième valve de surpression (47) incorporée au piston (1), fermée lorsque la porte est fermée, avec un organe de fermeture chargé par ressort (48) dont l'ouverture d'admission (8) est reliée à l'espace antérieur (6) du cylindre et dont l'ouverture de sortie débouche dans l'espace postérieur (7) du cylindre, et qui s'ouvre lors d'une surpression dans l'espace antérieur du cylindre, **caractérisé en ce que** l'organe de fermeture (48) à ressort de rappel de la deuxième valve de surpression (47) est conformé comme boîtier d'une troisième valve de surpression (53) fermée lorsque la porte est fermée et s'ouvrant en sens contraire, avec un organe de fermeture (54) à ressort de rappel, qui est ouvert lors d'une surpression dans l'espace postérieur (7) du cylindre.

4. Ferme-porte selon la revendication 3, **caractérisé en ce** que les organes de fermeture (56, 46, 54, 39) des première, deuxième et troisième valves de surpression (34, 47, 53) ainsi que de la valve auxiliaire (40) sont disposés concentriquement à l'axe géométrique du cylindre ou du piston (1).

5. Ferme-porte selon au moins l'une des revendications 3 à 4, **caractérisé en ce que** l'organe de fermeture (48) de la deuxième valve de surpression (47) présente la forme d'un boulon avec un collet extérieur (49) à son extrémité associée à l'espace postérieur (7) du cylindre, le collet extérieur reposant sur une surface (50) de siège de valve du piston (1).

6. Ferme-porte selon la revendication 5, **caractérisé en ce que** l'ouverture d'entrée de la deuxième valve de surpression (47) est reliée hydrauliquement à l'espace antérieur (6) du cylindre par l'intermédiaire d'un canal (8) en forme notamment de T dans le piston (1) ou dans la tige de piston (4).

7. Ferme-porte selon au moins l'une des revendications 3 à 6, **caractérisé en ce que** l'organe de fermeture (48) de la deuxième valve de surpression (47) prend appui par son ressort de rappel (51) sur le boîtier (41) de la valve auxiliaire (40), le boîtier (41) étant fixé au piston (1) et la sortie de la deuxième valve de surpression (47) étant reliée hydrauliquement à l'espace postérieur (7) du cylindre par au moins un canal, en particulier une fente radiale (52) du boîtier (41) de la valve auxiliaire et/ou du piston (1).

8. Ferme-porte selon la revendication 7, **caractérisé en ce que** le boîtier (41) de la valve auxiliaire (40) est maintenu à déclic (45) sur le piston (1) et **en ce que** plusieurs fentes radiales extérieures (52) forment des canaux de passage vers ou à partir de la deuxième valve de surpression (47).

9. Ferme-porte selon au moins l'une des revendications 3 à 8, **caractérisé en ce que** l'organe de fermeture (48) de la deuxième valve de surpression (47) est creux et **en ce que,** en son intérieur, se trouvent l'organe de fermeture (54) de la troisième valve de surpression (53) et de son ressort de rappel (55), le siège de valve étant formé à l'intérieur, dans l'espace creux.

10. Ferme-porte selon au moins l'une des revendications 2 à 9, **caractérisé en ce que** le boîtier (41) et l'organe de fermeture (39) de la valve auxiliaire (40) ont chaque fois une allure en forme de pot, la surface latérale de pot de l'organe de fermeture (39) étant entourée par celle du boîtier (41) et les fonds de pot étant éloignés l'un de l'autre; et **en ce qu'**en outre, le ressort de rappel (38) est logé à l'intérieur du pot et prend appui sur les deux fonds de pot.

11. Ferme-porte selon la revendication 10, **caractérisé en ce** **qu'**extérieurement au fond de pot de l'organe de fermeture (39) de la valve auxiliaire (40) se trouve un élément d'étanchéité (43), en particulier une bague torique, qui lorsque la valve (40) est fermée s'applique à une surface de siège de la première valve de surpression (34) et entoure son ouverture d'entrée (36).

12. Ferme-porte selon au moins l'une des revendications 1 à 11, **caractérisé en ce que** l'organe de fermeture (56) de la première valve de surpression (34) est un piston à ressort de rappel (57), monté flottant, dont l'extrémité non tournée vers le ressort, en particulier de diamètre réduit, coopère avec le siège de valve du boîtier.

13. Ferme-porte selon au moins l'une des revendications 1 à 12, **caractérisé en ce que** la première valve de surpression (34) se trouve dans un fond (44), fait en particulier séparément du cylindre, à l'extrémité de celui-ci qui est éloignée de l'organe de rotation.

14. Ferme-porte selon la revendication 13, **caractérisé en ce que** le sens de l'ouverture de l'organe de fermeture (39 ou 54) de la valve auxiliaire (40) et de la troisième valve de surpression (53) est dirigé vers l'organe de rotation, et celui (56 ou 48) des première et deuxième valves de surpression (34, 47) est dirigé en sens opposé.

15. Ferme-porte selon la revendication 13 ou 14, **caractérisé en ce qu'**une partie du quatrième canal (37) est formée par un orifice radial (33) percé dans le fond (44) du cylindre et **en ce que** cet orifice débouche extérieurement dans un canal annulaire (35), en particulier du fond.

16. Ferme-porte selon au moins l'une des revendications 1 à 15, **caractérisé en ce que** les axes des corps de valve des valves d'étranglement (12, 18, 22, 23) s'étendent parallèlement les uns aux autres, perpendiculairement à l'axe du piston, et, dans la position de montage, de préférence perpendiculairement au fond.

17. Ferme-porte selon au moins l'une des revendications 1 à 16, **caractérisé en ce que** les première et deuxième valves d'étranglement (12, 18) se trouvent avec les premier et deuxième canaux (14, 16) sur une paroi latérale longitudinale du boîtier (20) et en ce que la troisième valve d'étranglement (22) ainsi que la quatrième valve d'étranglement (23) se trouvent avec les troisième et quatrième canaux (24, 37) sur une paroi longitudinale du boîtier (21) parallèle à la précédente, la tige de piston (4) avec le piston (1) et le ressort de rappel (5) entourant la tige de piston étant disposés entre ces deux parois longitudinales.

18. Ferme-porte selon au moins l'une des revendications 1 à 17, **caractérisé en ce que** la troisième valve de surpression (53) s'ouvre pour une pression en substance supérieure à celle pour laquelle s'ouvre la première valve de surpression (34).

19. Ferme-porte selon l'une des revendications 5 et 6, ou les deux, **caractérisé en ce que** le boulon et le collet extérieur (49) de la deuxième valve de surpression (47) ont une périphérie extérieure en forme d'étoile.
